# EUROPÄISCHE PATENTSCHRIFT

(11) **EP 1 634 994 B1**
(45) Veröffentlichungstag und Bekanntmachung des Hinweises auf die Patenterteilung: **12.03.2008**
(21) Anmeldenummer: 05104882.5
(22) Anmeldetag: 06.06.2005
(51) Int. Cl.: D21G 1/00, D21F 3/02

(54) **Kalanderanordnung**
Calender
Calandre

(30) Priorität: 14.09.2004 DE 102004044389
(43) Veröffentlichungstag der Anmeldung: 15.03.2006
(73) Patentinhaber: Voith Patent GmbH, 89522 Heidenheim (DE)
(72) Erfinder: Rheims, Jörg Dr., 47918 Tönisvorst (DE); Zimmermann, Lothar Dr., 47808 Krefeld (DE); Schnyder, Eugen, 5622 Waltenschwil (CH)
(74) Vertreter: Kunze, Klaus

(56) Entgegenhaltungen:
- EP-A- 0 877 119
- EP-A- 1 136 618
- EP-A- 1 333 121
- WO-A-03/097932
- DE-A1- 19 960 872
- US-A- 5 791 245
- US-A1- 2004 144 515

## Beschreibung

Die vorliegende Erfindung betrifft eine Kalanderanordnung zum Kalandrieren einer Materialbahn, insbesondere einer Papierbahn, mit einer Schuhwalze und einer Gegenwalze, zwischen denen ein Breitnip ausgebildet ist, durch den die Materialbahn führbar ist, wobei die Schuhwalze einen umlaufenden Mantel umfasst, der an zwei rotierbar gelagerten, stirnseitig angeordneten Abschlusselementen befestigt ist und über einen an die Außenseite der Gegenwalze angepassten Pressschuh in Richtung auf die Gegenwalze belastbar ist, gemäß dem Oberbegriff des vorliegenden Anspruchs 1.

Mit derartigen Kalanderanordnungen, wie z.B. aus dem Dokument US 2004/0144515 A1 bekannt, werden Materialbahnen wie beispielsweise Papier- oder Kartonbahnen geglättet, um die gewünschte Oberflächenqualität zu erhalten. Dabei haben sich insbesondere die so genannten Breitnip-Kalander bewährt, bei denen der über den Pressschuh der Schuhwalze laufenden Mantel aus einem relativ weichen Material, beispielsweise aus Polyurethan, besteht. Die gewünschte Oberflächengüte der Materialbahn wird dabei durch Aufbringen von Druck und Hitze erreicht, indem die Gegenwalze üblicherweise als beheizbare Walze ausgebildet ist und die durch den Breitnip geführte Materialbahn über den Pressschuh in Richtung der beheizten Gegenwalze gedrückt wird.

Durch die Erhitzung werden die Fasern der Materialbahn plastifiziert, wodurch die gewünschte Oberflächenglätte und der gewünschte Glanz erzeugt werden.

Durch den Breitnip wird im Vergleich zu Kalandern ohne Breitnip eine verlängerte Verweilzeit im Nip erreicht, wobei gleichzeitig durch den weichen Mantel der Schuhwalze eine gleichmäßige Verdichtung der Materialbahn gewährleistet ist.

Problematisch an den bekannten Kalanderanordnungen ist jedoch, dass die verwendeten Mäntel hinsichtlich der zulässigen Druckspannungen auf etwa 10 MPa beschränkt sind, da andernfalls die Beschädigung bzw. Zerstörung des Mantels erfolgen kann. Des Weiteren gibt es im Zusammenwirken mit breiten Pressschuhen Probleme bei der Ausbildung eines Druckpolsters zur Kraftübertragung.

Es ist daher eine Aufgabe der vorliegenden Erfindung, eine Kalanderanordnung der eingangs genannten Art so auszubilden, dass eine Druckspannung von bis zu 30 MPa übertragen werden kann, ohne dass der Mantel dabei beschädigt oder zerstört wird. Insbesondere soll ein Durchhängen des Mantels zwischen den beiden Abschlußelementen verhindert werden, so daß die Beanspruchung des Mantels im Betrieb deutlich verringert werden kann.

Diese Aufgabe wird erfindungsgemäß ausgehend von einer Kalanderanordnung gemäß Anspruch 1 gelöst. Der Mantel umfaßt eine radial innen liegende Basisschicht und eine sich daran anschließende, radial außen liegende Funktionsschicht, wobei die Basisschicht aus einem durch eingebettete Fasern verstärkten, elastischen Matrixmaterial und die Funktionsschicht aus einem Matrixmaterial mit einem geringeren Fasergehalt als die Basisschicht besteht.

Durch die Aufteilung des Mantels in eine Basisschicht und eine Funktionsschicht wird ein für den Einsatz in Breitnip-Kalandern optimierter Aufbau des Mantels erzielt. Die Basisschicht mit eingebetteten Fasern kann so ausgestaltet werden, dass hohe Druckspannungen von bis zu 30 MPa im Breitnip erzeugt werden können, ohne dass es zu einer Beschädigung oder Zerstörung des Mantels kommt. Gleichzeitig kann die Funktionsschicht mit geringerem Fasergehalt so weich ausgebildet werden, dass die für die Kalandrierung erforderlichen Parameter eingehalten werden können, so dass insbesondere die erforderliche Anpassung des Mantels an den Pressschuh gewährleistet und zum anderen eine unerwünschte Ungleichmäßigkeit in der Verdichtung der Materialbahn verhindert wird.

Der Mantel ist als im Wesentlichen selbst tragendes Rohr ausgebildet. Dies kann insbesondere durch einen entsprechend hohen Faseranteil in der Basisschicht des Mantels erreicht werden. Gleichzeitig besteht vorteilhaft die Funktionsschicht aus einem im Wesentlichen faserfreien Material, so dass die Funktionsschicht somit eine von dem verwendeten Matrixmaterial dominierte Schicht bildet. Im Gegensatz zu den Mänteln bekannter Kalander wird der erfindungsgemäße Mantel somit vorteilhaft nicht durch ein relativ "schlaffes" Band gebildet, das erst durch die bei der Rotation auftretenden Zentrifugalkräfte in eine zylindrische Form gebracht wird, sondern der erfindungsgemäße Mantel bildet vorteilhaft auch im Ruhezustand einen röhrenförmigen Körper, der zur Aufnahme wesentlich höherer Druckspannungen im Breitnip ausgebildet ist.

Nach einer weiteren bevorzugten Ausführungsform der Erfindung ist an der radialen Innenseite des Mantels eine Gleitschicht zur Verringerung der Reibung zwischen dem Mantel und dem Pressschuh vorgesehen. Die Gleitschicht kann dabei aus einem im Wesentlichen faserfreien Matrixmaterial bestehen und insbesondere härter als das Matrixmaterial der Basisschicht und/oder der Funktionsschicht ausgebildet sein. Dadurch wird erreicht, dass die im Betrieb auftretenden Reibungskräfte zwischen dem Pressschuh und der Innenseite des Mantels minimiert werden.

Die Gleitschicht kann durch zumindest einen Teil der Basisschicht oder als separate Schicht ausgebildet sein.

Grundsätzlich ist es auch möglich, dass das Matrixmaterial der Gleitschicht und der Basisschicht und/oder das Matrixmaterial der Gleitschicht und der Funktionsschicht aus dem gleichen Material bestehen. Insbesondere kann das Matrixmaterial der Basisschicht und/oder der Funktionsschicht und/oder ggf. der Gleitschicht ein Kunststoff, insbesondere ein Duroplast oder ein Thermoplast, sein.

Nach einer weiteren vorteilhaften Ausführungsform der Erfindung beträgt die radiale Dicke der Basisschicht ca. 3 bis 30 mm, insbesondere ca. 5 bis 20 mm. Vorteilhaft kann die radiale Dicke der Funktionsschicht ca. 5 bis 20 mm, insbesondere ca. 15 mm betragen. Durch diese vorteilhaften Dicken wird eine optimale Kombination von hoher zulässiger Druckspannungsbelastung bei gleichzeitiger hoher Elastizität der Außenseite des Mantels erzielt.

Vorteilhaft kann der Fasergehalt der Basisschicht und/oder der Funktionsschicht radial von innen nach außen abnehmen. Dabei ist bevorzugt zumindest im radial außen gelegenen Bereich der Funktionsschicht der Fasergehalt gleich Null. Durch die Abnahme des Fasergehalts radial nach außen wird insbesondere den Erfordernissen eines Breitnip-Kalanders Rechnung getragen, so dass im Breitnip eine gleichmäßige Verdichtung der Materialbahn gewährleistet ist. Insbesondere kann der durchschnittliche Fasergehalt der Basisschicht ca. 40 bis 70 Vol.-%, insbesondere ca. 50 bis 60 Vol.-%, bevorzugt ca. 55 Vol.-% betragen, während bevorzugt der durchschnittliche Fasergehalt der Funktionsschicht ca. 5 bis 20 Vol.-% insbesondere ca. 8 bis 12 Vol.-% betragen kann.

Die eingebetteten Fasern können als Glas- und/oder Kohlefasern und/oder als Metallfasern und/oder als metallbeschichtete Fasern ausgebildet sein. Je nach verwendeten Fasern können die physikalischen Eigenschaften insbesondere der Basisschicht gesteuert werden. So kann beispielsweise durch die Verwendung von Kohle- oder Metallfasern die Steifigkeit der Basisschicht deutlich erhöht werden, wobei gleichzeitig deren Wärmeleitfähigkeit ebenfalls deutlich erhöht wird.

Die Fasern können in radial aufeinander folgenden, insbesondere voneinander beabstandeten Faserlagen angeordnet sein. Vorteilhaft können die Faserlagen dabei jeweils aus schräg zur Rotationsachse des Mantels gewickelten, im Wesentlichen parallel zueinander verlaufenden Faserbündeln bestehen, wobei für unterschiedliche Faserlagen die Winkellagen der Faserbündel zur Rotationsachse des Mantels unterschiedlich sind. Insbesondere ist es vorteilhaft, wenn dabei für unterschiedliche Faserlagen die Winkellage der Faserbündel radial nach außen zunimmt. Durch die unterschiedlichen Winkellagen kann die Steifigkeit insbesondere der Basisschicht erhöht werden, wobei gleichzeitig das Wärmeausdehnungsverhalten in Längsrichtung gezielt gesteuert werden kann.

Nach einer weiteren vorteilhaften Ausführungsform der Erfindung besteht das Matrixmaterial der Basisschicht und der Funktionsschicht aus dem gleichen Material. Auch die Fasern der Basisschicht und ggf. die Fasern der Funktionsschicht können aus dem gleichen Fasermaterial bestehen. Grundsätzlich ist es jedoch auch möglich, sowohl das Matrixmaterial als auch das Fasermaterial für die Basisschicht und die Funktionsschicht unabhängig voneinander zu wählen, um damit die jeweiligen gewünschten Parameter der entsprechenden Schichten zu optimieren.

Nach einer weiteren vorteilhaften Ausführungsform der Erfindung sind in Umfangsrichtung entlang der Innenseite des Mantels Stützelemente mit konvexer Abstützfläche angeordnet. Diese Stützelemente können in regelmäßigen Abständen, insbesondere jeweils um ca. 90°, 180° und 270° versetzt zu dem Pressschuh angeordnet sein. Durch die Stützelemente wird eine weitere Aussteifung des elastischen Mantels erreicht, so dass die Belastung des elastischen Mantels im Betrieb verringert werden kann, was wesentlich ist, um hohe Drücke ohne unzulässige Verformung des Mantels zu übertragen. Die Stützelemente können dabei an ihrer Oberfläche mit einem reibungsmindernden Belag versehen sein.

Nach einer weiteren bevorzugten Ausführungsform der Erfindung ist an der Innenseite des Mantels im Bereich der Einlauf- und/oder der Auslaufseite des Pressschuhs zumindest ein Stützelement mit konvexer Abstützfläche angeordnet. Bevorzugt sind dabei an beiden Seiten des Pressschuhs insbesondere symmetrisch angeordnete Stützelemente vorgesehen. Durch diese weiteren Stützelemente kann der Mantel der Schuhpresse vor dem Eintritt und nach dem Austritt in den Breitnip abgestützt werden, um auf diese Weise die Verformungen, welche durch das Führen durch den konkaven Pressschuh entstehen, zu reduzieren und so eine Drucksteigerung zuzulassen.

Sämtliche in dieser Anmeldung genannten Stützelemente können dabei als Druckelemente ausgebildet sein, d. h. ähnlich wie der Pressschuh zur Erzeugung eines Drucks gegen die Innenseite des Mantels der Schuhwalze ausgebildet sein.

Nach einer weiteren vorteilhaften Ausführungsform der Erfindung besitzt der Breitnip in Transportrichtung der Materialbahn eine Länge von ca. 3 bis 20 cm, insbesondere von 4 bis 15 cm, bevorzugt von 4 bis 10 cm. Durch den erfindungsgemäß ausgebildeten Mantel können auch über diese angegebenen Nip-Breiten Druckspannungen von bis zu 30 MPa auf den Mantel der Schuhwalze übertragen werden, ohne dass dieser dabei zerstört wird.

Vorteilhaft besitzt der Pressschuh eine elastische Anpassfläche, über die der Mantel geführt ist. Im Gegensatz zu Pressschuhen, die bei Walzen mit metallischem Mantel eingesetzt werden, wird bei dem erfindungsgemäßen weichen Mantel eine elastische Anpressfläche des Pressschuhs benötigt, um Markierungen in der kalandrierten Materialbahn zu vermeiden. Vorteilhaft wird daher ein Pressschuh verwendet, der eine einheitliche Ausbildung mit elastischer Anpressfläche besitzt, wobei auch hier eine Verteilung der Andruckelemente des Pressschuhs sowohl über die Länge als auch über die Breite des Nips möglich ist, um eine Druckprofilierung innerhalb des Breitnips zu erzielen.

Weitere vorteilhafte Ausführungsformen der Erfindung sind in den Unteransprüchen angegeben.

Die Erfindung wird nachfolgend anhand eines Ausführungsbeispiels unter Bezugnahme auf die Zeichnungen näher beschrieben; in diesen zeigen
- Fig. 1: einen schematischen Querschnitt durch eine erfindungsgemäß ausgebildete Kalanderanordnung und
- Fig. 2: einen schematischen Längsschnitt durch die erfindungsgemäß ausgebildete Schuhwalze nach Fig. 1.

Fig. 1 zeigt eine Kalanderanordnung 1, welche eine Schuhwalze 2 sowie eine Gegenwalze 3 umfasst. Die Gegenwalze 3 kann dabei in bekannter Weise, beispielsweise als beheizbare Metallwalze ausgebildet sein.

Die Schuhwalze 3 umfasst einen ortsfesten Stützbalken 4, an dem ein Pressschuh 5 in an sich bekannter Weise so gelagert ist, dass eine konkav ausgebildete Pressfläche 6 des Pressschuhs 5 in Richtung auf die Gegenwalze 3 belastbar ist. Die konkave Pressfläche 6 ist dabei im Wesentlichen an die Außenfläche der Gegenwalze 3 angepasst.

Um den Stützbalken 4 und den Pressschuh 5 herum ist ein elastischer Mantel 7 angeordnet, der bei Abwesenheit der Gegenwalze 3 die Form eines zylindrischen Rohrs besitzt.

Im Betrieb werden die Schuhwalze 2 und die Gegenwalze 3 so gegeneinander geführt, dass die Gegenwalze 3 im Bereich des Pressschuhs 5 an der Außenseite des Mantels 7 der Schuhwalze 2 zur Anlage kommt, wodurch der Mantel 7 entsprechend der Pressfläche 6 des Pressschuhs 5 eine konkave Form annimmt, wie es in Fig. 1 dargestellt ist. Auf diese Weise wird zwischen der Gegenwalze 3 und der Schuhwalze 2 ein Breitnip 8 ausgebildet, durch den eine Materialbahn 9 zum Kalandrieren geführt wird.

Durch den Pressschuh 5 kann der im Breitnip 8 auf die Materialbahn 9 wirkende Anpressdruck gesteuert werden, so dass durch Einwirkung von Hitze über die beheizbare Gegenwalze 3 und Druck die gewünschte Oberflächeneigenschaft der Materialbahn 9 beim Durchführen durch den Breitnip 8 erzielt wird.

Der Mantel 7 besitzt eine radial außen liegende Funktionsschicht 10, die aus einem elastischen Matrixmaterial, insbesondere einer Harz/Härter-Kombination besteht. Wie in Fig. 1 angedeutet ist, sind in die Funktionsschicht 10 Füllstoffe, beispielsweise in Form von Fasern 11, eingebettet, wobei der Volumenanteil der Fasern 11 jedoch relativ gering ist, so dass die Funktionsschicht eine vom Matrixmaterial 12 dominierte Schicht darstellt. Grundsätzlich kann die Funktionsschicht 10 auch vollkommen frei von Fasern 11 sein. Aufgrund des geringen Faseranteils ist die Funktionsschicht 10 relativ weich ausgebildet, so dass im Breitnip 8 eine gleichmäßige Verdichtung der Materialbahn 9 gewährleistet ist.

An die Funktionsschicht 10 schließt sich radial nach innen eine Basisschicht 13 des Mantel 7 an, die aus einem elastischen Matrixmaterial 14 mit darin eingebetteten Fasern 15 besteht. Der Anteil an Fasern 15 ist dabei wesentlich größer als bei der Funktionsschicht 10, so dass die Basisschicht 13 eine sehr hohe Steifigkeit im Vergleich zur Funktionsschicht 10 besitzt. Durch diese hohe Steifigkeit ist gewährleistet, dass der Mantel 7 mit sehr hohen Druckspannungen im Breitnip 8 belastet werden kann, ohne dass es zu einer Zerstörung des Mantels 7 kommt. Dadurch ist die Ausbildung eines ausreichenden Druckpolsters zur Kraftübertragung auf die Materialbahn im Breitnip 8 gewährleistet.

An die Basisschicht 13 schließt sich radial nach innen eine Gleitschicht 16 an, deren Fasergehalt wiederum deutlich geringer ist als der Fasergehalt der Basisschicht 13 und insbesondere ebenfalls gleich Null sein kann. Die Gleitschicht 16 besitzt an ihrer Innenseite einen sehr geringen Reibungswert, was beispielsweise durch ein relativ hartes Matrixmaterial 17 der Gleitschicht 16 erreicht werden kann. Durch die Gleitschicht 16 wird die Reibung im Betrieb zwischen dem Mantel 7 und dem Pressschuh 5 reduziert, wobei gleichzeitig zwischen der Gleitschicht 16 und der Pressfläche 6 des Pressschuhs 5 ein Schmiermittel in Form eines Ölfilms eingebracht werden kann.

In jeweils 90°-Abständen sind ausgehend vom Pressschuh 5 zusätzliche Stützelemente 18 vorgesehen, welche jeweils eine konvexe Stützfläche 19 besitzen, die an der Innenseite des Mantels 7 zur Anlage kommt und an die Form der Innenfläche des Mantels 7 angepasst ist.

Die Stützelemente 18 sind dabei ähnlich dem Pressschuh 5 radial nach außen belastbar, so dass der Mantel 7 durch die Stützelemente 18 zusätzlich in seiner zylindrischen Form abgestützt wird.

Zu beiden Seiten des Pressschuhs 5 sind weitere Stützelemente 20 vorgesehen, die unmittelbar im Bereich der Einlass- sowie der Auslassseite des Pressschuhs 5 an der Innenseite des Mantels 7 zur Anlage kommen und damit eine übermäßige Verformung des Mantels 7 in diesen Bereichen verhindern. So besitzen auch die Stützelemente 19 Stützflächen 20, die im Wesentlichen konvex an die Innenseite des Mantels 7 angepasst sind.

Aus dem Längsschnitt nach Fig. 2 ist zu erkennen, dass sich der mehrschichtige Aufbau des Mantels 7 mit Funktionsschicht 10, Basisschicht 13 und Gleitschicht 16 auch über die Länge des Mantels 7 erstreckt. Der Mantel 7 ist mit seinen stirnseitigen Enden jeweils an zwei stirnseitig angeordneten als Scheiben ausgebildeten Abschlusselementen 22 befestigt, beispielsweise verklemmt oder verschraubt, die rotierbar gegenüber dem Stützbalken 4 gelagert sind. Durch den verstärkten und insbesondere im Wesentlichen selbsttragenden Aufbau des Mantels 7 wird ein Durchhängen zwischen den beiden Abschlusselementen 22 verhindert, so dass die Beanspruchung des Mantels 7 im Betrieb deutlich verringert werden kann.

Weiterhin ist aus Fig. 2 zu erkennen, dass durch den Pressschuh 5 der Mantel 7 radial nach außen gedrückt wird. Dadurch wird verhindert, dass die axial außerhalb des Bereichs des Pressschuhs 5 liegenden Abschnitte des Mantels 7 an die heiße Gegenwalze 3 gepresst werden, wodurch der Mantel 7 zerstört werden könnte. Im Bereich des Pressschuhs 5 wird durch die zwischen dem Mantel 7 und der beheizten Gegenwalze 3 vorhandene Materialbahn 9 eine ausreichende Isolierung erzeugt.

Durch das Stützelement 18 wird im Gegensatz zu dem Pressschuh 5 der Mantel 7 lediglich abgestützt, jedoch nicht wesentlich radial nach außen gedrückt, so dass die Beanspruchung des Mantels 7 durch das Stützelement 18 sowie analog durch die weiteren Stützelemente 18, die in Fig. 2 nicht zu sehen sind, gering gehalten wird.

Durch den erfindungsgemäßen mehrschichtigen Aufbau des Mantels 7 ist es möglich, die bei der Satinage von Materialbahnen 9, insbesondere von graphischen Papieren notwendige Druckspannung aufzubauen, ohne dass der Mantel bei diesen hohen Druckspannungen zerstört wird. Zusätzlich können viele Standardelemente, welche bereits bei den so genannten Biegeausgleichswalzen eingesetzt werden, verwendet werden, so dass eine wirtschaftliche Herstellung einer entsprechenden erfindungsgemäßen Walze möglich ist.

### Bezugszeichenliste

- 1: Kalanderanordnung
- 2: Schuhwalze
- 3: Gegenwalze
- 4: Stützbalken
- 5: Pressschuh
- 6: Pressfläche
- 7: Mantel
- 8: Breitnip
- 9: Materialbahn
- 10: Funktionsschicht
- 11: Fasern
- 12: Matrixmaterial
- 13: Basisschicht
- 14: Matrixmaterial
- 15: Fasern
- 16: Gleitschicht
- 17: Matrixmaterial
- 18: Stützelement
- 19: Stützfläche
- 20: Stützelement
- 21: Stützfläche
- 22: Abschlusselemente

## Patentansprüche

1. Kalanderanordnung zum Kalandrieren einer Materialbahn (9), insbesondere einer Papierbahn, mit einer Schuhwalze (2) und einer Gegenwalze (3), zwischen denen ein Breitnip (8) ausgebildet ist, durch den die Materialbahn (9) führbar ist, wobei die Schuhwalze (2) einen umlaufenden Mantel (7) umfasst, der an zwei rotierbar gelagerten, stirnseitig angeordneten Abschlusselementen (22) befestigt und über einen an die Außenseite der Gegenwalze (3) angepassten Pressschuh (5) in Richtung auf die Gegenwalze (3) belastbar ist, und der Mantel (7) eine radial innen liegende Basisschicht (13) und eine sich daran anschließende, radial außen liegende Funktionsschicht (10) umfasst, wobei die Basisschicht (13) aus einem durch eingebettete Fasern (15) verstärkten, elastischen Matrixmaterial (14) und die Funktionsschicht (10) aus einem Matrixmaterial (12) mit einem geringeren Fasergehalt als die Basisschicht (13) besteht, **dadurch gekennzeichnet, dass** der Mantel (7) als im Wesentlichen selbsttragendes Rohr ausgebildet ist.

2. Kalanderanordnung nach Anspruch 1,
**dadurch gekennzeichnet,**
**dass** die Funktionsschicht (10) aus einem im Wesentlichen faserfreien Matrixmaterial (12) besteht.

3. Kalanderanordnung nach einem der vorhergehenden Ansprüche,
**dadurch gekennzeichnet,**
**dass** an der radialen Innenseite des Mantels (7) eine Gleitschicht (16) zur Verringerung der Reibung zwischen dem Mantel (7) und dem Pressschuh (5) vorgesehen ist.

4. Kalanderanordnung nach Anspruch 3,
**dadurch gekennzeichnet,**
**dass** die Gleitschicht (16) aus einem im Wesentlichen faserfreien Matrixmaterial (17) besteht.

5. Kalanderanordnung nach Anspruch 3 oder 4,
**dadurch gekennzeichnet,**
**dass** die Gleitschicht (16) durch zumindest einen Teil der Basisschicht (13) gebildet wird.

6. Kalanderanordnung nach einem der Ansprüche 3 bis 5,
**dadurch gekennzeichnet,**
**dass** die Gleitschicht (16) als separate Schicht ausgebildet ist.

7. Kalanderanordnung nach einem der Ansprüche 3 bis 6,
**dadurch gekennzeichnet,**
**dass** das Matrixmaterial der Gleitschicht (16) und der Basisschicht (13) und/oder das Matrixmaterial der Gleitschicht (16) und der Funktionsschicht (10) aus dem gleichen Material besteht.

8. Kalanderanordnung nach einem der Ansprüche 3 bis 7,
**dadurch gekennzeichnet,**
**dass** das Matrixmaterial der Gleitschicht (16) härter als das Matrixmaterial der Basisschicht (13) und/oder der Funktionsschicht (10) ist.

9. Kalanderanordnung nach einem der vorhergehenden Ansprüche,
**dadurch gekennzeichnet,**
**dass** das Matrixmaterial der Basisschicht (13) und/oder der Funktionsschicht (10) und/oder gegebenenfalls der Gleitschicht (16) ein Kunststoff, insbesondere ein Duroplast oder ein Thermoplast ist.

10. Kalanderanordnung nach einem der vorhergehenden Ansprüche,
**dadurch gekennzeichnet,**
**dass** die radiale Dicke der Basisschicht (13) ca. 3 bis 30 mm, insbesondere ca. 5 bis 20 mm beträgt.

11. Kalanderanordnung nach einem der vorhergehenden Ansprüche,
**dadurch gekennzeichnet,**
**dass** die radiale Dicke der Funktionsschicht (10) ca. 5 bis 20 mm, insbesondere ca. 15 mm beträgt.

12. Kalanderanordnung nach einem der vorhergehenden Ansprüche,
**dadurch gekennzeichnet,**
**dass** der Fasergehalt der Basisschicht (13) und/oder der Funktionsschicht (10) radial von innen nach außen abnimmt.

13. Kalanderanordnung nach einem der vorhergehenden Ansprüche,
**dadurch gekennzeichnet,**
**dass** zumindest im radial außen gelegenen Bereich der Funktionsschicht (10) der Fasergehalt gleich Null ist.

14. Kalanderanordnung nach einem der vorhergehenden Ansprüche,
**dadurch gekennzeichnet,**
**dass** der durchschnittliche Fasergehalt der Basisschicht (13) ca. 40 bis 70 Vol.-%, insbesondere ca. 50 bis 60 Vol.-%, bevorzugt ca. 55 Vol.-% beträgt.

15. Kalanderanordnung nach einem der vorhergehenden Ansprüche,
**dadurch gekennzeichnet,**
**dass** der durchschnittliche Fasergehalt der Funktionsschicht (10) ca. 5 bis 20 Vol.-%, insbesondere ca. 8 bis 12 Vol.-% beträgt.

16. Kalanderanordnung nach einem der vorhergehenden Ansprüche,
**dadurch gekennzeichnet,**
**dass** die Fasern (11, 15) als Glas- und/oder Kohlefasern und/oder als Metallfasern und/oder als metallbeschichtete Fasern ausgebildet sind.

17. Kalanderanordnung nach einem der vorhergehenden Ansprüche,
**dadurch gekennzeichnet,**
**dass** die eingebetteten Fasern (11, 15) aus einer Mischung von Glas- und Kohlefasern bestehen, die jeweils im Wesentlichen gleichmäßig über die Länge des Mantels verteilt sind, wobei das Mischungsverhältnis von Glasfasern zu Kohlefasern zwischen ca. 60/40 und ca. 90/10, bevorzugt ca. 70/30 beträgt.

18. Kalanderanordnung nach einem der vorhergehenden Ansprüche,
**dadurch gekennzeichnet,**
**dass** die Fasern (11, 15) in radial aufeinander folgenden, insbesondere voneinander beabstandeten Faserlagen angeordnet sind.

19. Kalanderanordnung nach Anspruch 18,
**dadurch gekennzeichnet,**
**dass** die Faserlagen jeweils aus schräg zur Rotationsachse des Mantels (7) gewickelten, im Wesentlichen parallel zueinander verlaufenden Faserbündeln bestehen und für unterschiedliche Faserlagen die Winkellagen der Faserbündel zur Rotationsachse des Mantels (7) unterschiedlich sind.

20. Kalanderanordnung nach Anspruch 19,
**dadurch gekennzeichnet,**
**dass** für unterschiedliche Faserlagen die Winkellage der Faserbündel radial nach außen zunimmt.

21. Kalanderanordnung nach Anspruch 20,
**dadurch gekennzeichnet,**
**dass** die Winkellage der innen liegenden Faserlagen zwischen 30° und 40° beträgt.

22. Kalanderanordnung nach Anspruch 20 oder 21,
**dadurch gekennzeichnet,**
**dass** sich die Winkellage (α, β) in Schritten von ca. 10° bis 20°, insbesondere von ca. 15° erhöht.

23. Kalanderanordnung nach einem der Ansprüche 18 bis 22,
**dadurch gekennzeichnet,**
**dass** die Faserbündel zweier unmittelbar aufeinander folgender Faserlagen gegengleich verlaufen, d.h. dass die Winkellagen der Faserbündel zweier unmittelbar aufeinander folgender Faserlagen symmetrisch zur Querschnittsfläche der Schuhwalze (2) sind.

24. Kalanderanordnung nach einem der vorhergehenden Ansprüche,
**dadurch gekennzeichnet,**
**dass** das Matrixmaterial (12, 14) der Basisschicht (13) und der Funktionsschicht (10) aus dem gleichen Material besteht.

25. Kalanderanordnung nach einem der vorhergehenden Ansprüche,
**dadurch gekennzeichnet,**
**dass** die Fasern (15) der Basisschicht (13) und gegebenenfalls die Fasern (11) der Funktionsschicht (10) aus dem gleichen Fasermaterial bestehen.

26. Kalanderanordnung nach einem der vorhergehenden Ansprüche,
**dadurch gekennzeichnet,**
**dass** in Umfangsrichtung entlang der Innenseite des Mantels (7) Stützelemente (18) mit konvexer Abstützfläche (19) angeordnet sind.

27. Kalanderanordnung nach Anspruch 26,
**dadurch gekennzeichnet,**
**dass** die Stützelemente (18) in regelmäßigen Abständen, insbesondere jeweils um ca. 90°, 180° und 270° versetzt zu dem Pressschuh (5) angeordnet sind.

28. Kalanderanordnung nach einem der vorhergehenden Ansprüche,,
**dadurch gekennzeichnet,**
**dass** an der Innenseite des Mantels (7) im Bereich der Einlauf- und/oder der Auslaufseite des Pressschuhs (5) zumindest ein Stützelement (20) mit konvexer Abstützfläche (21) angeordnet ist.

29. Kalanderanordnung nach einem der vorhergehenden Ansprüche,
**dadurch gekennzeichnet,**
**dass** das Matrixmaterial (12, 14, 17) der Basisschicht (13), der Funktionsschicht (10) und/oder gegebenenfalls der Gleitschicht (16) aus einer Harz/Härter-Kombination besteht.

30. Kalanderanordnung nach einem der vorhergehenden Ansprüche,
**dadurch gekennzeichnet,**
**dass** der Breitnip (8) in Transportrichtung der Materialbahn (9) eine Länge von ca. 3 bis 20 cm, insbesondere von ca. 4 bis 15 cm, bevorzugt von ca. 4 bis 10 cm besitzt.

31. Kalanderanordnung nach einem der vorhergehenden Ansprüche,
**dadurch gekennzeichnet,**
**dass** der Pressschuh (5) eine elastische Anpressfläche (6) besitzt, über die der Mantel (7) geführt ist.

32. Kalanderanordnung nach einem der vorhergehenden Ansprüche,
**dadurch gekennzeichnet,**
**dass** die Fasern (11, 15) der Basisschicht (13) und/oder gegebenenfalls der Funktionsschicht (10) eine höhere Wärmeleitfähigkeit besitzen als das Matrixmaterial (12, 14), in das sie eingebettet sind.

33. Kalanderanordnung nach einem der vorhergehenden Ansprüche,
**dadurch gekennzeichnet,**
**dass** in der Basisschicht (13) und/oder gegebenenfalls in der Funktionsschicht (10) zusätzliche Füllstoffe, insbesondere in Pulverform, angeordnet sind.

34. Kalanderanordnung nach Anspruch 33,
**dadurch gekennzeichnet,**
**dass** die Wärmeleitfähigkeit der zusätzlichen Füllstoffe größer ist als die Wärmeleitfähigkeit des Matrixmaterials (12, 14), insbesondere dass die Füllstoffe aus Kohlenstoff und/oder aus Metall bestehen.

## Claims

1. Calender arrangement for calendering a material web (9), in particular a paper web, having a shoe roll (2) and a mating roll (3), between which an extended nip (8) is formed, through which the material web (9) can be guided, the shoe roll (2) comprising a revolving shell (7), which is fixed to two rotatably mounted terminating elements (22) arranged at the ends and can be loaded in the direction of the mating roll (3) via a press shoe (5) matched to the outside of the mating roll (3), and the shell (7) comprises a base layer (13) located radially on the inside and an adjacent functional layer (10) located radially on the outside, the base layer (13) consisting of a resilient matrix material (14) reinforced by embedded fibers (15) and the functional layer (10) consisting of a matrix material (12) with a lower fiber content than the base layer (13), **characterized in that** the shell (7) is constructed as a substantially self-supporting tube.

2. Calender arrangement according to Claim 1, **characterized in that** the functional layer (10) consists of a substantially fiber-free matrix material (12).

3. Calender arrangement according to one of the preceding claims, **characterized in that** a sliding layer (16) is provided on the radially inner side of the shell (7) in order to reduce the friction between the shell (7) and the press shoe (5).

4. Calender arrangement according to Claim 3, **characterized in that** the sliding layer (16) consists of a substantially fiber-free matrix material (17).

5. Calender arrangement according to Claim 3 or 4, **characterized in that** the sliding layer (16) is formed by at least part of the base layer (13).

6. Calender arrangement according to one of Claims 3 to 5, **characterized in that** the sliding layer (16) is formed as a separate layer.

7. Calender arrangement according to one of Claims 3 to 6, **characterized in that** the matrix material of the siding layer (16) and of the base layer (13) and/or the matrix material of the sliding layer (16) and of the functional layer (10) consist of the same material.

8. Calender arrangement according to one of Claims 3 to 7, **characterized in that** the matrix material of the sliding layer (16) is harder than the matrix material of the base layer (13) and/or the functional layer (10).

9. Calender arrangement according to one of the preceding claims, **characterized in that** the matrix material of the base layer (13) and/or the functional layer (10) and/or, if appropriate, of the sliding layer (16) is a plastic, in particular a thermosetting plastic or a thermoplastic.

10. Calender arrangement according to one of the preceding claims, **characterized in that** the radial thickness of the base layer (13) is about 3 to 30 mm, in particular about 5 to 20 mm.

11. Calender arrangement according to one of the preceding claims, **characterized in that** the radial thickness of the functional layer (10) is about 5 to 20 mm, in particular about 15 mm.

12. Calender arrangement according to one of the preceding claims, **characterized in that** the fiber content of the base layer (13) and/or the functional layer (10) decreases radially from the inside to the outside.

13. Calender arrangement according to one of the preceding claims, **characterized in that**, at least in the radially outer region of the functional layer (10), the fiber content is equal to zero.

14. Calender arrangement according to one of the preceding claims, **characterized in that** the average fiber content of the base layer (13) is about 40 to 70% by volume, in particular about 50 to 60% by volume, preferably about 55% by volume.

15. Calender arrangement according to one of the preceding claims, **characterized in that** the average fiber content of the functional layer (10) is about 5 to 20% by volume, in particular about 8 to 12% by volume.

16. Calender arrangement according to one of the preceding claims, **characterized in that** the fibers (11, 15) are formed as glass and/or carbon fibers and/or as metal fibers and/or as metal-coated fibers.

17. Calender arrangement according to one of the preceding claims, **characterized in that** the embedded fibers (11, 15) consist of a mixture of glass and carbon fibers, which are in each case distributed substantially uniformly over the length of the shell, the mixture ratio of gloss fibers to carbon fibers being about 60/40 and about 90/10, preferably about 70/30.

18. Calender arrangement according to one of the preceding claims, **characterized in that** the fibers (11, 15) are arranged in immediately successive fiber layers, in particular fiber layers spaced apart from one another.

19. Calender arrangement according to Claim 18, **characterized in that** the fiber layers each consist of fiber bundles wound at an angle to the axis of rotation of the shell (7) and running substantially parallel to one another, and the angular positions of the fiber bundles with respect to the axis of rotation of the shell (7) are different for different fiber layers.

20. Calender arrangement according to Claim 19, **characterized in that** the angular position of the fiber bundles increases radially outward for different fiber layers.

21. Calender arrangement according to Claim 20, **characterized in that** the angular position of the inner fiber layers is between 30° and 40°.

22. Calender arrangement according to Claim 20 or 21, **characterized in that** the angular position (α, β) increases in steps of about 10° to 20°, in particular of about 15°.

23. Calender arrangement according to one of Claims 18 to 22, **characterized in that** the fiber bundles of two immediately successive fiber layers run in opposite directions, that is to say the angular positions of the fiber bundles of two immediately successive fiber layers are symmetrical with respect to the cross-sectional area of the shoe roll (2).

24. Calender arrangement according to one of the preceding claims, **characterized in that** the matrix material (12, 14) of the base layer (13) and the functional layer (10) consists of the same material.

25. Calender arrangement according to one of the preceding claims, **characterized in that** the fibers (15) of the base layer (13) and, if appropriate, the fibers (11) of the functional layer (10) consist of the same fiber material.

26. Calender arrangement according to one of the preceding claims, **characterized in that** supporting elements (18) with a convex supporting surface (19) are arranged in the circumferential direction along the inner side of the shell (7).

27. Calender arrangement according to Claim 26, **characterized in that** the supporting elements (18) are arranged at regular intervals, in particular in each case offset by 90°, 180° and 270° with respect to the press shoe (5).

28. Calender arrangement according to one of the preceding claims, **characterized in that** at least one supporting element (20) with a convex supporting surface (21) is arranged on the inner side of the shell (7) in the region of the entry and/or the exit side of the press shoe (5).

29. Calender arrangement according to one of the preceding claims, **characterized in that** the matrix material (12, 14, 17) of the base layer (13), the functional layer (10) and/or, if appropriate, the sliding layer (16) consists of a resin/hardener combination.

30. Calender arrangement according to one of the preceding claims, **characterized in that** the extended nip (8) has a length in the transport direction of the material web (9) of about 3 to 20 cm, in particular of about 4 to 15 cm, preferably of about 4 to 10 cm.

31. Calender arrangement according to one of the preceding claims, **characterized in that** the press shoe (5) has a resilient pressing surface (6), over which the shell (7) is guided.

32. Calender arrangement according to one of the preceding claims, **characterized in that** the fibers (11, 15) of the base layer (13) and/or, if appropriate, of the functional layer (10) have a higher thermal conductivity than the matrix material (12, 14) in which they are embedded.

33. Calender arrangement according to one of the preceding claims, **characterized in that** additional fillers, in particular in powder form, are arranged in the base layer (13) and/or, if appropriate, in the functional layer (10).

34. Calender arrangement according to Claim 33, **characterized in that** the thermal conductivity of the additional fillers is higher than the thermal conductivity of the matrix material (12, 14), in particular **in that** the fillers consist of carbon and/or of metal.

## Revendications

1. Calandre destinée à calandrer une nappe de matière (9), en particulier une nappe de papier, et qui présente un cylindre de pied (2) et un contre-cylindre (3) entre lesquels est formé un large interstice (8) par lequel la nappe de matière (9) peut être passée, le cylindre de pied (2) comprenant une enveloppe périphérique (7) qui est fixée sur deux éléments de fermeture (22) montés à rotation et disposés sur les côtés frontaux et pouvant être sollicité en direction du contre-cylindre (3) par un pied de poussée (5) adapté au côté extérieur du contre-cylindre (3), l'enveloppe (7) comprenant une couche de base (13) située radialement à l'intérieur et une couche fonctionnelle (10) située radialement à l'extérieur et adjacente à la première, la couche de base (13) étant constituée d'un matériau de matrice (14) élastique renforcé par incorporation de fibres (15) et la couche fonctionnelle (10) étant constituée d'un matériau de matrice (12) dont la teneur en fibres est inférieure à celle de la couche de base (13), **caractérisée en ce que** l'enveloppe (7) est configurée comme tube essentiellement autoportant.

2. Calandre selon la revendication 1, **caractérisée en ce que** la couche fonctionnelle (10) est constituée d'un matériau de matrice (12) essentiellement exempt de fibres.

3. Calandre selon l'une des revendications précédentes, **caractérisée en ce qu'**une couche de glissement (16) destinée à diminuer le frottement entre l'enveloppe (7) et le pied de poussée (5) est prévue sur le côté radialement intérieur de l'enveloppe (7).

4. Calandre selon la revendication 3, **caractérisée en ce que** la couche de glissement (16) est constituée d'un matériau de matrice (17) essentiellement exempt de fibres.

5. Calandre selon les revendications 3 ou 4, **caractérisée en ce que** la couche de glissement (16) est formée par au moins une partie de la couche de base (13).

6. Calandre selon l'une des revendications 3 à 5, **caractérisée en ce que** la couche de glissement (16) est configurée comme couche séparée.

7. Calandre selon l'une des revendications 3 à 6, **caractérisée en ce que** le matériau de matrice de la couche de glissement (16) et de la couche de base (13), et/ou le matériau de matrice de la couche de glissement (16) et de la couche fonctionnelle (10) sont le même matériau.

8. Calandre selon l'une des revendications 3 à 7, **caractérisée en ce que** le matériau de matrice de la couche de glissement (16) est plus dur que le matériau de matrice de la couche de base (13) et/ou de la couche fonctionnelle (10).

9. Calandre selon l'une des revendications précédentes, **caractérisée en ce que** le matériau de matrice de la couche de base (13) et/ou de la couche fonctionnelle (10) et/ou éventuellement de la couche de glissement (16) est une matière synthétique, et en particulier un plastique thermodurcissable ou un thermoplastique.

10. Calandre selon l'une des revendications précédentes, **caractérisée en ce que** l'épaisseur radiale de la couche de base (13) est d'environ 3 à 30 mm et en particulier d'environ 5 à 20 mm.

11. Calandre selon l'une des revendications précédentes, **caractérisée en ce que** l'épaisseur radiale de la couche fonctionnelle (10) est d'environ 5 à 20 mm et en particulier d'environ 15 mm.

12. Calandre selon l'une des revendications précédentes, **caractérisée en ce que** la teneur en fibres de la couche de base (13) et/ou de la couche fonctionnelle (10) augmente dans la direction radiale de l'intérieur vers l'extérieur.

13. Calandre selon l'une des revendications précédentes, **caractérisée en ce qu'**au moins dans la partie située radialement à l'extérieur de la couche fonctionnelle (10), la teneur en fibres est nulle.

14. Calandre selon l'une des revendications précédentes, **caractérisée en ce que** la teneur moyenne en fibres de la couche de base (13) est d'environ 40 à 70 % en volume, en particulier d'environ 50 à 60 % en volume et de préférence d'environ 55 % en volume.

15. Calandre selon l'une des revendications précédentes, **caractérisée en ce que** la teneur moyenne en fibres de la couche fonctionnelle (10) est d'environ 5 à 20 % en volume et en particulier d'environ 8 à 12 % en volume.

16. Calandre selon l'une des revendications précédentes, **caractérisée en ce que** les fibres (11, 15) sont des fibres de verre et/ou des fibres de carbone et/ou des fibres métalliques et/ou des fibres recouvertes de métal.

17. Calandre selon l'une des revendications précédentes, **caractérisée en ce que** les fibres incorporées (11, 15) sont constituées d'un mélange de fibres de verre et de fibres de carbone qui sont réparties chaque fois de manière essentiellement uniforme sur la longueur de l'enveloppe, le rapport de mélange entre les fibres de verre et les fibres de carbone étant compris entre environ 60/40 et environ 90/10 et étant de préférence d'environ 70/30.

18. Calandre selon l'une des revendications précédentes, **caractérisée en ce que** les fibres (11, 15) sont disposées en couches de fibres successives dans la direction radiale, et en particulier à distance les unes des autres.

19. Calandre selon la revendication 18, **caractérisée en ce que** les couches de fibres sont toutes constituées de faisceaux de fibres qui s'étendent essentiellement parallèlement les uns aux autres et enroulés obliquement par rapport à l'axe de rotation de l'enveloppe (7) et **en ce que** les angles de pose des faisceaux de fibres des différentes couches de fibres par rapport à l'axe de rotation de l'enveloppe (7) sont différents.

20. Calandre selon la revendication 19, **caractérisée en ce que** la position angulaire des faisceaux de fibres des différentes couches de fibres augmente radialement vers l'extérieur.

21. Calandre selon la revendication 20, **caractérisée en ce que** l'angle de pose des couches de fibres situées à l'intérieur est compris entre 30° et 40°.

22. Calandre selon les revendications 20 ou 21, **caractérisé en ce que** l'angle de pose (α, β) augmente par pas d'environ 10 à 20° et en particulier d'environ 15°.

23. Calandre selon l'une des revendications 18 à 22, **caractérisée en ce que** les faisceaux de fibres de deux couches de fibres qui se suivent directement s'étendent dans des directions opposées, c'est-à-dire que les angles de pose des faisceaux de fibres de deux couches de fibres qui se suivent immédiatement sont symétriques par rapport à la surface de la section transversale du cylindre de pied (2).

24. Calandre selon l'une des revendications précédentes, **caractérisée en ce que** le matériau de matrice (12, 14) de la couche de base (13) et celui de la couche fonctionnelle (10) sont le même matériau.

25. Calandre selon l'une des revendications précédentes, **caractérisée en ce que** les fibres (15) de la couche de base (13) et éventuellement les fibres (11) de la couche fonctionnelle (10) sont constituées du même matériau de fibre.

26. Calandre selon l'une des revendications précédentes, **caractérisée en ce que** dans la direction périphérique, des éléments de soutien (18) à surface convexe de soutien (19) sont disposés sur le côté intérieur de l'enveloppe (7).

27. Calandre selon la revendication 26, **caractérisée en ce que** les éléments de soutien (18) sont disposés à intervalles réguliers, et en particulier chaque fois à un décalage de 90°, 180° et 270° par rapport au pied de poussée (5).

28. Calandre selon l'une des revendications précédentes, **caractérisée en ce qu'**au moins un élément de soutien (20) à surface convexe de soutien (21) est disposé sur le côté intérieur de l'enveloppe (7), dans la zone du côté amont et/ou du côté aval du pied de poussée (5).

29. Calandre selon l'une des revendications précédentes, **caractérisée en ce que** le matériau de matrice (12, 14, 17) de la couche de base (13), de la couche fonctionnelle (10) et/ou éventuellement de la couche de glissement (16) est une combinaison de résine et de durcisseur.

30. Calandre selon l'une des revendications précédentes, **caractérisée en ce que** de larges interstices (8) présentent dans la direction du transport de la nappe de matière (9) une longueur d'environ 3 à 20 cm, en particulier d'environ 4 à 15 cm et de préférence d'environ 4 à 10 cm.

31. Calandre selon l'une des revendications précédentes, **caractérisée en ce que** le pied de poussée (5) possède une surface élastique de poussée (6) par laquelle l'enveloppe (7) est guidée.

32. Calandre selon l'une des revendications précédentes, **caractérisée en ce que** les fibres (11, 15) de la couche de base (13) et/ou éventuellement de la couche fonctionnelle (10) ont une conductivité thermique plus élevée que le matériau de matrice (12, 14) dans lequel elles sont incorporées.

33. Calandre selon l'une des revendications précédentes, **caractérisée en ce que** des charges supplémentaires, en particulier sous forme de poudre, sont prévues dans la couche de base (13) et/ou éventuellement dans la couche fonctionnelle (10).

34. Calandre selon la revendication 33, **caractérisée en ce que** la conductivité thermique des charges supplémentaires est plus grande que la conductivité thermique du matériau de matrice (12, 14) et en particulier **en ce que** les charges sont constituées de carbone et/ou de métal.
